# EUROPÄISCHE PATENTSCHRIFT

(11) **EP 1 880 150 B1**
(45) Veröffentlichungstag und Bekanntmachung des Hinweises auf die Patenterteilung: **26.01.2011**
(21) Anmeldenummer: 06753532.8
(22) Anmeldetag: 09.05.2006
(51) Int. Cl.: F25D 3/12

(54) **VORRICHTUNG ZUR TEMPERATURHALTUNG VON LEBENSMITTELN**
APPARATUS FOR MAINTAINING THE TEMPERATURE OF FOOD
DISPOSITIF POUR MAINTENIR LA TEMPERATURE DE DENREES ALIMENTAIRES

(30) Priorität: 10.05.2005 DE 102005021533
(43) Veröffentlichungstag der Anmeldung: 23.01.2008
(73) Patentinhaber: Linde AG, 80331 München (DE)
(72) Erfinder: Büst, Wolfgang, 67117 Limburgerhof (DE); Bedien, Hans, 69488 Birkenau (DE)
(86) Internationale Anmeldenummer: PCT/EP2006/004335
(87) Internationale Veröffentlichungsnummer: WO 2006/119969

(56) Entgegenhaltungen:
- DE-A1- 19 743 131
- US-A- 1 948 275
- US-A1- 2002 040 586
- US-B1- 6 205 794

## Beschreibung

Die Erfindung betrifft eine Vorrichtung zur Temperaturhaltung von gekühlten Lebensmitteln mit einem Lebensmittelbehälter zur Aufnahme der Lebensmittel und einem mit einem Kühlmittel beschickbaren Kühlmodul gemäß Oberbegriff von Anspruch 1.

Eine derartige Vorrichtung ist aus DE-A-19743131 bekannt.

Zur Erhaltung der Qualität von Lebensmitteln ist es allgemein üblich, diese zu kühlen. Insbesondere bei Lebensmitteltransporten ist darauf zu achten, dass bestimmte Temperaturen nicht überschritten werden. Üblicherweise werden hierfür mit Trockeneis bestückte Container eingesetzt, die allerdings eine Temperaturhaltung nur in engen zeitlichen Grenzen erlauben und darüber hinaus aufgrund der Verfügbarkeit in Blöcken umständlich zu handhaben sind.

In der DE 199 19 934 A1 ist ein Thermocontainersystem beschrieben, welches eine Temperaturhaltung der Lebensmittel unter Einsatz von Kohlendioxidschnee ermöglicht. Dabei ist in einem Lebensmittelbehälter ein Kühlmodul eingebaut, in das flüssiges Kohlendioxid eingeleitet werden kann. Im Kühlmodul wird Kohlendioxidschnee erzeugt, wobei durch Sublimation von Kohlendioxidschnee Kaltgas entsteht. Das Kühlmodul besteht aus einer Innen- und Außenkammer, wobei die Außenkammer gelochte Schichten aufweist, die einen Übertritt von Kaltgas in den Lebensmittelbehälter erlauben. Zweckmäßigerweise ist das Kühlmodul im oberen Bereich des Lebensmittelbehälters angeordnet, so dass das Kaltgas im Lebensmittelbehälter nach unten sinkt und die darin befindlichen Lebensmittel kühlt.

Sofern in dem Lebensmittelbehälter Einbauten, wie z.B. Trennwände, Tabletts, Halterungen etc. vorgesehen sind, ist eine ausreichende Versorgung des gesamten Behälterinhalts mit Kaltgas nicht immer gewährleistet, so dass die Gefahr einer unzureichenden Kühlung bestimmter Bereiche des Behälterinhalts besteht.

Der vorliegenden Erfindung liegt die Aufgabe zugrunde, eine Vorrichtung der eingangs genannten Art so auszugestalten, dass auf wirtschaftliche Weise eine möglichst gleichmäßige Versorgung des Lebensmittelbehälters mit Kühlmittel erreicht wird.

Diese Aufgabe wird erfindungsgemäß durch die Merkmale von Anspruch 1, gelöst.

Beim Betrieb der Vorrichtung wird das Kühlmodul mit dem Kühlmittel, insbesondere flüssigem Kohlendioxid, befüllt. Das Kühlmodul ist zweckmäßigerweise so ausgestaltet, dass nach dem Befüllungsvorgang entstehendes Kaltgas, insbesondere durch Sublimation von Kohlendioxidschnee erzeugtes Kohlendioxidgas, gespeichert wird. Das Kühlmittel, insbesondere das Kaltgas, strömt in den Hohlraum der Wand des Lebensmittelbehälters und kann gezielt und dosiert über die Öffnungen in der Wand in den Innenraum des Lebensmittelbehälters abgegeben werden.

Mit besonderem Vorteil kann die Erfindung bei Speisentransportwagen eingesetzt werden, die aus mehreren getrennten Kammern bestehen. Üblicherweise werden in jeder Kammer Tabletts mit Speisen aufgelegt, die kalt gehalten werden müssen. Bislang werden solche Tablettwagen in einer Kaltluftvorrichtung gekühlt, wobei die Kälteleistung nicht immer ausreichend ist. Hier wird mit der Erfindung eine wirtschaftliche Lösung zur Verfügung gestellt, mit der auf eine konventionelle Kälteanlage, welche aufwendig an den Tablettwagen installiert werden müsste, verzichtet werden kann.

Das vorzugsweise im Lebensmittelbehälter eingebaute Kühlmodul wirkt als Kältereservoir, wobei ein Kälteübergang in die Trennwände und/oder Außenwände des Lebensmittelbehälters stattfindet. Das Kühlmittel kann gezielt und dosiert von den Hohlräumen der Trennwände bzw. Außenwände über Öffnungen direkt in den Lebensmittelbehälter abgegeben werden. Dabei weisen die Trennwände vorzugsweise auf beiden Seiten Öffnungen auf, um die Kammern gleichmäßig mit Kühlmittel versorgen zu können. Sofern die Wände Halterungen für Lebensmitteltabletts aufweisen, sind die Öffnungen bevorzugt oberhalb der Halterungen vorgesehen. Dadurch erfolgt die Einleitung des Kaltgases oberhalb der Speisen, wodurch ein gleichmäßiger Wärmeübergang gewährleistet ist.

Zur Versorgung des Kühlmoduls mit dem Kühlmittel ist zweckmäßigerweise an das Kühlmodul eine Kühlmittelzuführung anschließbar, die eine Leitung für Flüssiggas aufweist, welche mit einem Flüssiggasreservoir in Verbindung steht. Bevorzugt ist das Flüssiggasreservoir als Flüssiggasbehälter für Kohlendioxid ausgebildet. Außerdem ist vorteilhafterweise im Kühlmodul ein Düse-/Prallplattensystem vorgesehen, durch das bei angeschlossenener Kühlmittelzuführung das Kühlmittel strömt, wobei Kühlmittelschnee und Kühlmitteldampf entstehen. Das beim Befüllvorgang entstehende Kaltgas kann als Teilstrom zur Vorkühlung des Lebensmittelbehälters genutzt werden.

Der wesentliche Vorteil der Erfindung besteht vor allem in einer gleichmäßigen Kälteverteilung im Innenraum des Lebensmittelbehälters. Insbesondere bei Lebensmittelbehältern mit getrennten Kammern stellt die Erfindung eine deutliche Verbesserung gegenüber herkömmlichen Lösungen dar. Die Verwendung einer Vorrichtung, wie sie in der DE 199 19 934 A1 beschrieben ist, ist bei solchen Lebensmittelbehältern problematisch. Da bei der dort vorgeschlagenen Lösung die Kälte einfach von dem im oberen Bereich des Lebensmittelbehälters installierten Kühlmodul auf die im Lebensmittelbehälter angeordneten Lebensmittel herabfällt, müsste in jede Kammer ein Kühlmodul installiert werden. Mit der erfindungsgemäßen Lösung genügt dagegen für die Kälteversorgung aller Kammern ein einziges Kühlmodul. Aufgrund der Verbindung zwischen dem Kühlmodul und den Hohlräumen der Trenn- und/oder Außenwände des Lebensmittelbehälters und der Öffnungen in den Trenn- und/oder Außenwänden ist eine gleichmäßige Versorgung aller Kammern mit einem Kühlmodul möglich.

Von Vorteil ist bei der erfindungsgemäßen Lösung auch, dass die Trenn- und/oder Außenwandoberflächen des Lebensmittebehälters moderat abgekühlt werden, wodurch zusätzliche Konvektionskältestrahlung erzeugt wird. Beim Einsatz in Tablettwagen ist ebenfalls eine gleichmäßige Kälteverteilung im Innenraum gewährleistet, weil das Kaltgas vorzugsweise zwischen den Tablettauflagen ausströmt.

Im Folgenden soll die Erfindung anhand von in den Figuren schematisch dargestellten Ausführungsbeispielen näher erläutert werden.

Es zeigen
- Figur 1: einen Speisentransportwagen mit drei Kammern
- Figur 2: ein Prinzipschema zur Kühlung einer Kammer eines Speisentransportwagens

Der in Figur 1 dargestellte Speisentransportwagen besteht aus drei Kammern 1, 2, 3, die durch Trennwände 4, 5 voneinander getrennt sind. In jeder Kammer können in der Figur nicht dargestellte Tabletts mit Speisen auf nicht gezeigten Halterungen aufgelegt werden. Die Speisen sollen in dem Speisentransportwagen kalt gehalten werden. Hierzu ist im oberen Bereich des Speisentransportwagens ein Kühlmodul 6 angeordnet, das über einen Adapter 7 für eine Füllpistole mit flüssigem Kohlendioxid befüllt werden kann. In dem Kühlmodul 6 ist ein in der Figur nicht dargestelltes Düse-/Prallplattensystem eingebaut, so dass beim Befüllen des Kühlmoduls 6 CO₂-Schnee im Kühlmodul 6 entsteht. Das Kühlmodul 6 kann somit auch als Schneebox bezeichnet werden. Aus dem CO₂-Schnee entsteht durch Sublimation CO₂-Kaltgas, welches über Drahtgewebe 8 und Kaltgasübergänge 9 vom Kühlmodul 6 in die hohl ausgebildeten Trennwände 4 und 5 strömt. Dort tritt das Kaltgas an den Seiten der Trennwände 4 und 5 über eine verteilte Anzahl von Bohrungen in die Kammern 1, 2 und 3 aus. Die Austrittsstellen befinden sich jeweils oberhalb der Tabletthöhen, also oberhalb der Speisen, so dass der Wärmeübergang gleichmäßig verteilt in den Kammern und Tablettauflagen erfolgt.

In Figur 2 ist anhand eines Ausschnitts aus dem Speisetransportwagen, der die mittlere Kammer betrifft, das Prinzip der Kalthaltung gezeigt. Das Kühlmodul 6 (Schneebox) wird über den Adapter 7 mit flüssigem Kohlendioxid versorgt. Nach der Befüllung mit ausreichend Kohlendioxidschnee wird die Füllpistole abgenommen. Das Kohlendioxid-Sublimat strömt in die Hohlräume der Trennwände 4 und 5. Über Bohrungen in den Trennwänden 4 und 5 kann das Kohlendioxid-Sublimat in die Kammern des Speisetransportwagens austreten. Die Strömung des Kaltgases ist mit Pfeilen 11 und 12 dargestellt. An den Trennwänden 4 und 5 sind Halterungen für Speisetabletts vorgesehen. Diese Halterungen können beispielsweise als Sicken in den Trennwänden 4 und 5 ausgeführt sein. Die Bohrungen für den Austritt des Kaltgases sind jeweils oberhalb der Halterungen 10 vorgesehen.

## Patentansprüche

1. Vorrichtung zur Temperaturhaltung von gekühlten Lebensmitteln mit einem Lebensmittelbehälter zur Aufnahme der Lebensmittel und einem mit einem Kühlmittel beschickbaren Kühlmodul (6), wobei das Kühlmodul(6)mit einem Hohlraum in mindestens einer Wand (4, 5) des Lebensmittelbehälters in Verbindung steht und die Wand (4, 5) auf der Innenseite des Lebensmittelbehälters Durchtrittsöffnungen vom Hohlraum in den Innenraum des Lebensmittelbehälters zum Austritt von Kühlmittel in den Lebensmittelbehälter aufweist, **dadurch gekennzeichnet, dass** der Lebensmittelbehälter durch die Wand (4, 5) in Kammern (1, 2, 3) aufgeteilt ist, das Kühlmodul (6) mit einem Hohlraum in der Wand (4, 5) in Verbindung steht und die Wand (4, 5) auf beiden Seiten Öffnungen zum Austritt von Kühlmittel in die Kammern (1, 2, 3) des Lebensmittelbehälters aufweist.

2. Vorrichtung nach Anspruch 1, **dadurch gekennzeichnet, dass** die Wand Halterungen für Lebensmittel-Tabletts aufweist und die Durchtrittsöffnungen oberhalb der Halterungen vorgesehen sind.

3. Vorrichtung nach einem der Ansprüche 1 bis 2, **dadurch gekennzeichnet, dass** das Kühlmittel mit Hohlräumen in den Außenwänden des Lebensmittelbehälters in Verbindung steht.

4. Vorrichtung nach einem der Ansprüche 1 bis 3, **dadurch gekennzeichnet, dass** an das Kühlmodul 6 eine Kühlmittelzuführung anschließbar ist, die eine Leitung für Flüssiggas aufweist, welche mit einem Flüssiggasreservoir in Verbindung steht.

5. Vorrichtung nach einem der Ansprüche 1 bis 4, **dadurch gekennzeichnet, dass** im Kühlmodul 6 ein Düse-/Prallplattensystem vorgesehen ist, durch das bei angeschlossener Kühlmittelzuführung das Kühlmittel strömt, wobei Kühlmittelschnee und Kühlmitteldampf entstehen.

## Claims

1. Device for maintaining the temperature of cooled foodstuffs, with a foodstuff container for receiving the foodstuffs and with a cooling module (6) loadable with a coolant, the cooling module (6) being connected to a cavity in at least one wall (4, 5) of the foodstuff container, and the wall (4, 5) having, on the inside of the foodstuff container, passage orifices from the cavity into the inner space of the foodstuff container for the outflow of coolant into the foodstuff container, **characterized in that** the foodstuff container is divided by the wall (4, 5) into chambers (1, 2, 3), the cooling module (6) is connected to a cavity in the wall (4, 5), and the wall (4, 5) has on both sides orifices for the outflow of coolant into the chambers (1, 2, 3) of the foodstuff container.

2. Device according to Claim 1, **characterized in that** the wall has mountings for foodstuff trays, and the passage orifices are provided above the mountings.

3. Device according to either one of Claims 1 and 2, **characterized in that** the coolant is connected to cavities in the outer walls of the foodstuff container.

4. Device according to one of Claims 1 to 3, **characterized in that** a coolant feed is connectable to the cooling module (6) and has a line for liquid gas which is connected to a liquid-gas reservoir.

5. Device according to one of Claims 1 to 4, **characterized in that** the cooling module (6) has provided in it a nozzle/baffle-plate system, through which the coolant flows when the coolant feed is connected, coolant snow and coolant vapour being obtained.

## Revendications

1. Dispositif de maintien de là température d'aliments refroidis, présentant
un récipient aliments qui reprend les aliments et un module de refroidissement (6) qui peut être alimenté en fluide frigorifique,
le module de refroidissement (6) communiquant avec une cavité ménagée dans au moins une paroi (4, 5) du récipient à aliments et la paroi (4, 5) présentant sur le côté intérieur du récipient à aliments des ouvertures de passage entre la cavité et l'espace intérieur du récipient à aliments pour permettre la sortie de fluide de refroidissement dans le récipient à aliments,
**caractérisé en ce que**
le récipient à aliments est divisé par la paroi (4, 5) en chambres (1, 2, 3),
**en ce que** le module de refroidissement (6) communique avec une cavité ménagée dans la paroi (4, 5) et
**en ce que** la paroi (4, 5) présente sur ses deux côtés des ouvertures de sortie du fluide de refroidissement dans les chambres (1, 2, 3) du récipient à aliments.

2. Dispositif selon la revendication 1, **caractérisé en ce que** la paroi présente des supports pour des comprimés d'aliments et **en ce que** les ouvertures de passage sont prévues au-dessus des supports.

3. Dispositif selon l'une des revendications 1 et 2, **caractérisé en ce que** le fluide de refroidissement communique avec des cavités ménagées dans les parois extérieures du récipient à aliments.

4. Dispositif selon l'une des revendications 1 à 3, **caractérisé en ce qu'**une amenée de fluide de refroidissement peut être raccordée au module de refroidissement (6) et présente un conduit de gaz liquéfié qui communique avec un réservoir de gaz liquéfié.

5. Dispositif selon l'une des revendications 1 à 4, **caractérisé en ce que** le module de refroidissement (6) présente un système de tuyères et de chicanes traversé par l'agent de refroidissement lorsque l'amenée d'agent de refroidissement est raccordée, ce qui dégage de la neige d'agent de refroidissement et de la vapeur d'agent de refroidissement.
